# EUROPÄISCHE PATENTANMELDUNG

(11) **EP 1 020 698 A1**
(43) Veröffentlichungstag der Anmeldung: **19.07.2000**
(21) Anmeldenummer: 99890005.4
(22) Anmeldetag: 18.01.1999
(51) Int. Cl.: F41A 27/10

(54) **Kardanlafette**

(71) Anmelder: Achleitner, Franz, 6250 Kundl (AT)
(72) Erfinder: Achleitner, Franz, 6250 Kundl (AT)
(74) Vertreter: Gibler, Ferdinand, Dipl.-Ing. Dr. techn.

(57) **Zusammenfassung**

Kardanlafette, insbesondere zum Einbau in Panzerglasscheiben oder Stahlpanzerwände eines gepanzerten Raumes, wie z.B. Fahrzeug, mit einem hülsenförmigen Gehäuse und beweglichen Innenteilen zur Befestigung einer Waffe und Geschoßdurchführung, wobei in dem Kardangehäuse (9) ein äußerer Kardanzylinder (11) um seine rechtwinkelig zur Gehäuse-Mittelachse (9') verlaufende Längsachse (11') verschwenkbar gelagert ist, im äußeren Kardanzylinder (11) ein innerer Kardanzylinder (3) um seine rechtwinkelig zur Längsachse (11') des äußeren Kardanzylinders (11) verlaufende Längsachse (3') verschwenkbar gelagert ist, an welchem inneren Kardanzylinder (3) ein durch eine langlochförmige Ausfräsung (19) des äußeren Kardanzylinders (11) hindurchgeführter rohrförmiger Kardanhals (4) festgelegt ist und die an den äußeren Kardanzylinder (11) angrenzenden Innenflächen (18) des Gehäuses (9) pyramidenförmig sind.

Der innere Kardanzylinder (3) ist in eine Sachbohrung (11'') des äußeren Kardanzylinders (11) gelagert.

Der äußere Kardanzylinder (11) ist in eine Sachbohrung (9'') des Gehäuses (9) gelagert.

## Beschreibung

Die Erfindung betrifft eine Kardanlafette, insbesondere zum Einbau in Panzerglasscheiben oder Stahlpanzerwände eines gepanzerten Raumes, wie z.B. Fahrzeug, mit einem hülsenförmigen Gehäuse und beweglichen Innenteilen zur Befestigung einer Waffe und Geschoßdurchführung.

Aus dem bisherigen Stand der Technik bekannte Lafetten weisen zum Zwecke der gleichzeitigen Verschwenkung in Quer- und Höhenrichtung kugelförmige Teile in Verbindung mit kegelförmigen Austrittsöffnungen auf. Als Beispiel hiefür kann die in der **DE-A1-39 08 772** beschriebene Kugellafette angegeben werden. Diese umfaßt eine in eine Panzerglasscheibe eingesetzte Hülse, in welche eine kugelförmige Ausnehmung eingelassen ist. In diese Ausnehmung ist ein Kugelkörper mit einer Durchgangsbohrung eingesetzt. An jenem Ende der Durchgangsbohrung, welches dem von der Panzerglasscheibe gepanzerten Raum zugewandt ist, ist ein erster Lafettenteil festgelegt, an welchem -unter Vermittlung eines zweiten Lafettenteiles, der federnd mit dem ersten Lafettenteil verbunden ist- die Mündung einer Waffe festlegbar ist.

Mit einer derartigen Kugellafette können aus einem gepanzerten Raum -welcher in der Regel der Innenraum eines gepanzerten Fahrzeuges ist- mit der an der Lafette festgelegten Waffe Ziele anvisiert und theoretisch auch bekämpft werden.

Dies ist allerdings nur in einem relativ kleinen Bereich um die Mittellage der Lafette möglich. Speziell dann, wenn die Lafette in einer Richtung nahezu in die Maximallage verschwenkt werden muß, bleibt für die jeweils um 90 Grad versetzte Richtung keine Bewegungsfreiheit mehr übrig. Somit ist bei Kugellafetten ein wirksames Bekämpfen von Zielen nur möglich, wenn sich diese zufällig in dem relativ kleinen, tatsächlich nutzbaren Verschwenkbereich der Lafette befinden.

Erschwerend kommt zu dieser Problematik hinzu, daß in der Praxis die Panzerglasscheiben eines Fahrzeuges, egal ob Front-, Seiten- oder Heckscheiben, immer schräg im Fahrzeug eingebaut sind. Daraus ergibt sich, daß die Lafette schon zur Bekämpfung von sich auf Höhe des Fahrzeuges befindlichen Zielen, welche in der Praxis am häufigsten vorkommen, beträchtlich aus ihrer Mittellage verschwenkt werden muß. Damit ist die seitliche Verschwenkbarkeit der Lafette und in weiterer Folge der Wirkungsbreich des Schützen bezüglich der am häufigsten vorkommenden Ziele bereits erheblich eingeschränkt.

Aufgabe der gegenständlichen Erfindung ist es, eine Kardanlafette der eingangs erwähnten Art anzugeben, bei der die eben erwähnten Nachteile vermieden sind und welche so konstruiert ist, daß ihr vorgesehener Verschenkbereich in beiden vorgesehenen Verschwenkrichtungen gleichzeitig bis zum Maximum ausgenützt werden kann.

Erfindungsgemäß wird dies dadurch erreicht, daß in dem Kardangehäuse ein äußerer Kardanzylinder um seine rechtwinkelig zur Gehäuse-Mittelachse verlaufende Längsachse verschwenkbar gelagert ist, daß im äußeren Kardanzylinder ein innerer Kardanzylinder um seine rechtwinkelig zur Längsachse des äußeren Kardanzylinders verlaufende Längsachse verschwenkbar gelagert ist, an welchem inneren Kardanzylinder ein durch eine langlochförmige Ausfräsung des äußeren Kardanzylinders hindurchgeführter rohrförmiger Kardanhals festgelegt ist und daß die an den äußeren Kardanzylinder angrenzenden Innenflächen des Gehäuses pyramidenförmig sind.

Durch die mittels der beiden Kardanzylinder realisierte kardanische Lagerung des Kardanhalses wird erreicht, daß der Kardanhals -und damit die an diesem festlegbare Waffe- in zwei Verschwenkrichtungen (z.B. nach oben und nach unten bzw. nach links und nach rechts) verschwenkt werden kann. Durch die pyramidenförmige Gestaltung der an den äußeren Kardanzylinder angrenzenden Innenflächen des Gehäuses wird erreicht, daß der Kardanhals in jede der beiden Verschwenkrichtungen unabhängig davon, wieweit er bereits in der jeweils anderen Verschwenkrichtung verschwenkt ist, bis zum Maximum verschwenkt werden kann. Selbst bei voller Auslenkung in einer Richtung (z.B. nach oben oder nach unten) kann der Kardanhals auch in der quer dazu liegenden Richtung (in diesem Beispiel links oder rechts) geschwenkt werden. Somit steht dem Schützen ständig der volle Wirkbereich in allen Richtungen zur Verfügung, wodurch die Effektivität der Lafette und dadurch des Schützen und des gesamten Fahrzeuges ins Vielfache gesteigert werden kann.

Gemäß einer bevorzugten Ausführungsform kann vorgesehen sein, daß die außerhalb des gepanzerten Raumes liegende ringförmige Stirnfläche des Kardangehäuses durch sich abwechselnde Außen- und Innenkegelflächen gebildet ist.

Durch diese Gestaltung können von außen auf das Gehäuse der Kardanlafette auftreffende Geschosse besonders effektiv abgewehrt werden.

In Weiterbildung der Erfindung kann vorgesehen sein, daß das Gehäuse zur Lagerung des äußeren Kardanzylinders eine rechtwinkelig zur Gehäuse-Mittelachse verlaufende Sacklochbohrung aufweist, welche mittels einer Abdeckung verschließbar ist, deren Außenfläche dieselbe Krümmung wie das Gehäuse aufweist.

In diesem Zusammenhang kann weiters vorgesehen sein, daß der äußere Kardanzylinder zur Lagerung des inneren Kardanzylinders eine rechtwinkelig zu seiner Längsachse verlaufende Sacklochbohrung aufweist, welche mittels einer Abdeckung verschließbar ist, deren Außenfläche dieselbe Krümmung wie der äußere Kardanzylinder aufweist.

Diese Art der Lagerung ist jeweils besonders einfach zu realisieren. Als weiterer Vorteil ergibt sich, daß der äußere Kardanzylinder mit einer besonders großen Fläche am Gehäuse bzw. der innere Kardanzylinder mit einer besonders großen Fläche am äußeren Kardanzylinder anliegt, wodurch die beim Abfeuern der Waffe auf die Kardanzylinder ausgeübten Kräfte besonders gut auf das Gehäuse übertragen werden können. Die dieselbe Krümmung wie der äußere Kardanzylinder aufweisende Abdeckung des inneren Kardanzylinders stellt sicher, daß der äußere Kardanzylinder problemlos in der Sacklochbohrung des Gehäuses verschwenkt werden kann.

Durch das Verschließen der im Gehäuse eingelassenen Sacklochbohrung mittels einer Abdeckung, deren Außenmantelkrümmung mit der Krümmung des Gehäuses übereinstimmt, wird erreicht, daß dieses Gehäuse einen durchgehenden zylindrischen Außenmantel aufweist und dadurch in besonders einfach herzustellende zylindrische Bohrungen einbaubar ist.

Gemäß einer besonders bevorzugten Ausführungsform der Erfindung kann vorgesehen sein, daß im den Kardanzylindern abgewandten Endbereich des Kardanhalses tangentiale Bohrungen eingelassen sind, in welchen Bohrungen Kugeln in Bohrungs-Längsrichtung verschiebbar gelagert sind, die Durchmesser welcher Kugeln die Wandungsstärke des Kardanhalses in diesem Bereich übersteigen, und daß auf den den Kardanzylindern abgewandten Endbereich des Kardanhalses eine Schiebehülse aufgesetzt ist, deren Innenmantelfläche im Bereich der Kugeln im wesentlichen dem Außendurchmesser des Kardanhalses entspricht und sich im daran anschließenden Bereich in etwa kegelstumpfförmig erweitert.

Mittels dieser Maßnahmen können Waffenadaptoren und Abdeckbolzen besonders einfach, rasch und zuverlässig am Kardanhals festgelegt werden, indem die Kugeln mittels der Schiebehülse in den Einstich des jeweils am Kardanhals festzulegenden Teiles gedrückt werden.

In weiterer Ausgestaltung dieser Ausführungsform kann vorgesehen sein, daß an der Außenmantelfläche des Kardanhalses und an der Innenmantelfläche der Schiebehülse jeweils ein ringförmiger Ansatz vorgesehen ist, zwischen welchen beiden Ansätzen eine Druckfeder angeordnet ist.

Die Schiebehülse kann dadurch automatisch in jene Position gebracht bzw. dort gehalten werden, in welcher sie die Kugeln in den Einstich des festzulegenden Waffenadapters bzw. des Abdeckbolzens drückt, wodurch ein unbeabsichtiges Lösen der besagten Teile vom Kardanhals auch bei schwereren Erschütterungen vermieden wird.

Weiters kann vorgesehen sein, daß das Kardangehäuse mittels einer elastischen Verbindungsmasse in einer Durchbrechung einer gepanzerten Wand, wie z.B. Panzerglasscheibe oder Stahlpanzerwand eines gepanzerten Raumes, wie z.B. Fahrzeuges festgelegt ist.

Damit werden die beim Abfeuern der am Kardanhals festgelegten Waffe entstehenden Vibrationen gedämpft und eine Lockerung bzw. eine vollständige Lösung der Verbindung zwischen Lafette und Panzerwand als Folge dieser Vibrationen vermieden.

Als vorteilhaft hat es sich erwiesen, daß der innerhalb des gepanzerten Raumes liegende Endbereich des Kardangehäuses von einem Spaltschutzring umgeben ist, dessen Innenmantelfläche an der Außenmantelfläche des Kardangehäuses anliegt, weil damit eventuell durch die elastische Verbindungsmasse eindringende Geschoße gestoppt werden können.

Weitere Vorteile und Einzelheiten der Erfindung ergeben sich aus der nachfolgenden Beschreibung, in der unter Bezugnahme auf die beigeschlossenen Zeichnungen ein bevorzugtes Ausführungsbeispiel näher erläutert wird, ohne darauf beschränkt zu sein. Dabei zeigen:
Fig.1 eine Explosionsdarstellung der für Zusammenbau und Funktion erforderlichen Teile einer erfindungsgemäßen Kardanlafette;
Fig.2 einen vertikal geführten Schnitt durch eine erfindungsgemäße Kardanlafette mit Schutzkappe ohne Waffe;
Fig.3 die Kardanlafette der Fig.2 in darselben Darstellung mit auf den Kardanhals aufgesetztem Waffenadapter;
Fig.4a,b die Kardanlafette gemäß Fig.3 in Seiten- und Aufriß bei nach oben geschwenktem Kardanhals;
Fig.5a die Kardanlafette der Fig.4 in Seitenansicht bei nach oben und rechts jeweils in die Maximallage geschwenktem Kardanhals;
Fig.5b den Schnitt entlang der in Fig.5a eingezeichneten Linie X-X;
Fig.6a die Kardanlafette der Fig.4b in derselben Darstellung mit nach unten verschwenktem Kardanhals;
Fig.6b den Schnitt entlang der in Fig.6a eingezeichneten Linie C-C und
Fig.7 die Kardanlafette der Fig.5b in perspektivischer Ansicht.

Die erfindungsgemäße Kardanlafette kann grundsätzlich in jede Art von Wand eingebaut werden. In der Praxis wird sie am häufigsten in gepanzerte Wände, wie z.B. Panzerglasscheiben oder Stahlpanzerwände eines gepanzerten Raumes eingebaut. Dieser gepanzerte Raum ist in aller Regel der Innenraum eines Fahrzeuges, kann aber durchaus auch eine immobile Geschützstation sein. Wie in Fig.2 dargestellt, erfolgt dieser Einbau in der Weise, daß in die gepanzerte Wand 20 eine Durchbrechung, z.B. Durchgangsbohrung eingebracht wird, die geringfügig größer ist als das Kardangehäuse 9. Das Kardangehäuse 9 wird in diese Durchbrechung eingesetzt und dort mittels einer elastischen Verbindungsmasse 16 festgelegt.

Um Geschoße zu stoppen, die durch diese Verbindungsmasse 16 eindringen, ist ein Spaltschutzring 1 vorgesehen. Dieser weist einen Innendurchmesser auf, der geringfügig größer ist als der Außendurchmesser des Kardangehäuses 9 und ist auf den innerhalb des gepanzerten Raumes liegende Endbereich des Kardangehäuses 9 aufgesetzt, sodaß seine Innenmantelfläche an der Außenmantelfläche des Kardangehäuses 9 anliegt.

Die Kardanlafette umfaßt ein hülsenförmiges Kardangehäuse 9 mit beweglichen Innenteilen zur Befestigung einer Waffe und zur Geschoßdurchführung.

Konkret ist, wie aus Fig. 1 hervorgeht, in dem Kardangehäuse 9 ein äußerer Kardanzylinder 11 um seine rechtwinkelig zur Gehäuse-Mittelachse 9' verlaufende Längsachse 11' verschwenkbar gelagert. Diese Lagerung wird dadurch erreicht, daß das Gehäuse 9 eine rechtwinkelig zur Gehäuse-Mittelachse 9' verlaufende Sacklochbohrung 9" aufweist. Der Durchmesser dieser Bohrung 9" ist geringfügig größer als der Außendurchmesser des äußeren Kardanzylinders 11, sodaß eine Verschwenkung dieses Kardanzylinders 11 innerhalb der Bohrung 9" möglich ist. Die Sacklochbohrung 9" ist mittels einer Abdeckung 6 verschließbar, deren Außenfläche 6' dieselbe Krümmung wie das Gehäuse 9 aufweist.

Im äußeren Kardanzylinder 11 ist ein innerer Kardanzylinder 3 um seine Längsachse 3' verschwenkbar gelagert, welche Längsachse 3' rechtwinkelig zur Längsachse 11' des äußeren Kardanzylinders 11 verläuft. Auch diese Lagerung wird durch eine Sacklochbohrung 11" erreicht, die rechtwinkelig zur Längsachse 11' des Kardanzylinder 11 verläuft. Auch hier ist zum Verschließen der Sacklochbohrung 11" eine Abdeckung 7 vorgesehen, deren Außenfläche 7' dieselbe Krümmung wie der äußere Kardanzylinder 11 aufweist.

In den äußeren Kardanzylinder 11 ist eine langlochförmige Ausfräsung 19 eingelassen, durch welche ein rohrförmiger Kardanhals 4 hindurchgeführt und in ein in den inneren Kardanzylinder 3 eingelassenes Gewinde 3" eingeschraubt und dadurch am inneren Kardanzylinder 3 festgelegt ist.

Durch diese Zylinder-in-Zylinder-Anordnung kann der Kardanhals 4, an welchem Waffenadaptoren 10 verschiedenen Typs festgelegt werden können, gleichzeitig in zwei Richtungen verschwenkt werden. Damit der Kardanhals 4 bei diesen Verschwenkbewegungen nicht durch die Innenflächen 18 des Gehäuses 9 behindert wird, sind diese an den äußeren Kardanzylinder 11 angrenzenden Innenflächen 18 pyramidenförmig ausgestaltet, was am besten in den Fig.3 bis 7 zu erkennen ist.

Am den Kardanzylindern 3,11 abgewandten Endbereich des Kardanhalses 4 ist ein Waffenadapter 10 festlegbar, auf welchem seinerseits die Mündung einer Waffe befestigbar ist (vgl. Fig.3). Die von dieser Waffe abgefeuerten Geschoße können durch die Bohrung 10' im Waffenadapter 10 bzw. die dazu koaxial verlaufende Bohrung 4' im Kardanhals 4 aus dem gepanzerten Raum austreten. Es können Waffenadaptoren 10 verschiedenen Typs am Kardanhals 4 festgelegt werden, um die erfindungsgemäße Lafette für eine Vielzahl von Waffen einsetzen zu können.

Wenn die Lafette nicht benützt wird, wird anstelle eines Waffenadapters 10 ein Abdeckbolzen 5 in den Kardanhals 4 eingesetzt, so wie dies in Fig.2 dargestellt ist. Zusätzlich wird der Kardanhals 4 im Inneren des gepanzerten Raumes mittels einer Gummikappe 2 abgedeckt, welche mit Hilfe einer Halteschraube 13 befestigt wird, die in ein in den Abdeckbolzen 5 eingelassenes Gewinde eingreift (vgl. Fig.2).

Die Außenseite der Lafette wird in Phasen der Nichtbenützung durch eine beschußsichere Platte 8 geschützt. Diese Platte 8 weist sich abwechselnde Außen- und Innenkegelflächen 17 auf, welche auftreffende Geschoße abwehren. Auch die außerhalb des gepanzerten Raumes liegende ringförmige Stirnfläche des Kardangehäuses 9 ist zwecks Abwehr von Geschoßen durch sich abwechselnde Außen- und Innenkegelflächen 17 gebildet.

Die erwähnte beschußsichere Platte 8 wird wie in Fig.2 dargestellt mittels des Abdeckbolzens 5 gehalten. Die Verbindung zwischen Platte 8 und Abdeckbolzen 5 ist vom Inneren des gepanzerten Raumes aus lösbar und die Platte 8 dadurch abwerfbar.

Die Festlegung eines Waffenadapters 10 bzw. des Abdeckbolzens 5 erfolgt beim in den Zeichnungen dargestellten Ausführungsbeispiel der erfindungsgemäßen Kardanlafette in folgender Weise:

Im den Kardanzylindern 3,11 abgewandten Endbereich des Kardanhalses 4 sind tangentiale Bohrungen 14a eingelassen, in welchen Bohrungen 14a Kugeln 14 in Bohrungs-Längsrichtung verschiebbar gelagert sind und deren Durchmesser die Wandungsstärke des Kardanhalses 4 in diesem Bereich übersteigt. Sowohl die festlegbaren Waffenadaptoren 10 als auch der Abdeckbolzen 5 sind mit Einstichen 10" bzw. 5' versehen, welche Einstiche 10",5' im vollständig in den Kardanhals 4 eingesetzten Zustand des jeweiligen Teiles auf Höhe der Kugeln 14 zu liegen kommen.

Weiters ist auf den den Kardanzylindern 3,11 abgewandten Endbereich des Kardanhalses 4 eine den Kardanhals 4 und die erörterten Kugeln 14 umgebende Schiebehülse 12 aufgesetzt. Wie aus den Fig.2 und 3 ersichtlich, entspricht die Innenmantelfläche dieser Schiebehülse 12 im Bereich 12' der Kugeln 14 im wesentlichen dem Außendurchmesser des Kardanhalses 4, weshalb die Kugeln 14 von der Schiebehülse 12 in den Einstich 10", 5' des gerade eingesetzten Teiles 10,5 gedrückt und damit dieser Teil 10,5 formschlüssig am Kardanhals 4 gehalten wird.

Im sich an den Bereich 12' anschließenden Bereich 12" erweitert sich die Innenmantelfläche der Schiebehülse 12 in etwa kegelstumpfförmig. Damit wird erreicht, daß bei Verschiebung der Schiebehülse 12 nach links (bezogen auf die Darstellungen der Fig.2 und 3), die Kugeln 14 aus den Einstichen 10",5' herausgleiten können und dadurch den Waffenadapter 10 bzw. den Abdeckbolzen 5 freigeben.

Um sicherzustellen, daß sich die Schiebehülse 12 normalerweise in der die Kugeln 14 in den Einstich 10",5' hineindrückenden Position befindet, ist eine Druckfeder 15 vorgesehen, welche die Schiebehülse 12 in besagte Position verschiebt bzw. dort hält. An der Außenmantelfläche des Kardanhalses 4 und an der Innenmantelfläche der Schiebehülse 12 ist jeweils ein ringförmiger Ansatz 4a,12a vorgesehen, zwischen welchen beiden Ansätzen 4a,12a diese Druckfeder 15 angeordnet ist.

Fig.4a,b zeigen das Ausschwenken in nur einer Richtung bis zur Extremlage, wobei der Kardanhals 4 in der langlochförmigen Ausfräsung 19 des äußeren Kardanzylinders 11 geführt ist und auch in der geschwenkten Lage die Ausfäsung 19 vom inneren Kardanzylinder 3 abgedeckt wird.

Erkennbar ist in diesen Darstellungen desweiteren, daß der maximal erreichbare Verschwenkwinkel in jeder der beiden Verschwenkrichtungen durch das Anliegen der zylindrischen Mantelfläche des Kardanhalses 4 an den pyramidenförmigen Innenflächen 18 des Gehäuses 9 begrenzt wird.

In den Fig.5a,b und Fig.7 ist extremes Ausschwenken in Höhen- und Seitenrichtung zugleich dargestellt, wobei die Begrenzung des maximalen Schußwinkels durch die Ausfräsung 19 sowie durch die pyramidenförmigen Innenflächen 18 des Gehäuses 9 zu sehen ist. Die Fig.6a,b zeigen einen Aufriß bzw. einen Schnitt durch die Kardanlafette der Fig.4a,b, wobei ein Abprallen auftreffender Geschoße von außen an den sich abwechselnden Außen- und Innenkegelflächen 17 ersichtlich ist.

## Patentansprüche

1. Kardanlafette, insbesondere zum Einbau in Panzerglasscheiben oder Stahlpanzerwände eines gepanzerten Raumes, wie z.B. Fahrzeug, mit einem hülsenförmigen Gehäuse und beweglichen Innenteilen zur Befestigung einer Waffe und Geschoßdurchführung, **dadurch gekennzeichnet**, daß in dem Kardangehäuse (9) ein äußerer Kardanzylinder (11) um seine rechtwinkelig zur Gehäuse-Mittelachse (9') verlaufende Längsachse (11') verschwenkbar gelagert ist, daß im äußeren Kardanzylinder (11) ein innerer Kardanzylinder (3) um seine rechtwinkelig zur Längsachse (11') des äußeren Kardanzylinders (11) verlaufende Längsachse (3') verschwenkbar gelagert ist, an welchem inneren Kardanzylinder (3) ein durch eine langlochförmige Ausfräsung (19) des äußeren Kardanzylinders (11) hindurchgeführter rohrförmiger Kardanhals (4) festgelegt ist und daß die an den äußeren Kardanzylinder (11) angrenzenden Innenflächen (18) des Gehäuses (9) pyramidenförmig sind.

2. Kardanlafette nach Anspruch 1, **dadurch gekennzeichnet**, daß die außerhalb des gepanzerten Raumes liegende ringförmige Stirnfläche des Kardangehäuses (9) durch sich abwechselnde Außen- und Innenkegelflächen (17) gebildet ist.

3. Kardanlafette nach Anspruch 1 oder 2, **dadurch gekennzeichnet**, daß das Gehäuse (9) zur Lagerung des äußeren Kardanzylinders (11) eine rechtwinkelig zur Gehäuse-Mittelachse (9') verlaufende Sacklochbohrung (9") aufweist, welche mittels einer Abdeckung (6) verschließbar ist, deren Außenfläche (6') dieselbe Krümmung wie das Gehäuse (9) aufweist.

4. Kardanlafette nach Anspruch 1, 2 oder 3, **dadurch gekennzeichnet**, daß der äußere Kardanzylinder (11) zur Lagerung des inneren Kardanzylinders (3) eine rechtwinkelig zu seiner Längsachse (11') verlaufende Sacklochbohrung (11") aufweist, welche mittels einer Abdeckung (7) verschließbar ist, deren Außenfläche (7') dieselbe Krümmung wie der äußere Kardanzylinder (11) aufweist.

5. Kardanlafette nach einem der Ansprüche 1 bis 4, **dadurch gekennzeichnet**, daß im den Kardanzylindern (3,11) abgewandten Endbereich des Kardanhalses (4) tangentialc Bohrungen (14a) eingelassen sind, in welchen Bohrungen (14a) Kugeln (14) in Bohrungs-Längsrichtung verschiebbar gelagert sind, die Durchmesser welcher Kugeln (14) die Wandungsstärke des Kardanhalses (4) in diesem Bereich übersteigen, und daß auf den den Kardanzylindern (3,11) abgewandten Endbereich des Kardanhalses (4) eine Schiebehülse (12) aufgesetzt ist, deren Innenmantelfläche im Bereich der Kugeln (14) im wesentlichen dem Außendurchmesser des Kardanhalses (4) entspricht und sich im daran anschließenden Bereich in etwa kegelstumpfförmig erweitert.

6. Kardanlafette nach Anspruch 5, **dadurch gekennzeichnet**, daß an der Außenmantelfläche des Kardanhalses (4) und an der Innenmantelfläche der Schiebehülse (12) jeweils ein ringförmiger Ansatz (4a,12a) vorgesehen ist, zwischen welchen beiden Ansätzen (4a,12a) eine Druckfeder (15) angeordnet ist.

7. Kardanlafette nach einem der vorstehenden Ansprüche, **dadurch gekennzeichnet**, daß das Kardangehäuse (9) mittels einer elastischen Verbindungsmasse (16) in einer Durchbrechung einer gepanzerten Wand, wie z.B. Panzerglasscheibe oder Stahlpanzerwand eines gepanzerten Raumes, wie z.B. Fahrzeuges festgelegt ist.

8. Kardanlafette nach einem der vorstehenden Ansprüche, **dadurch gekennzeichnet**, daß der innerhalb des gepanzerten Raumes liegende Endbereich des Kardangehäuses (9) von einem Spaltschutzring (1) umgeben ist, dessen Innenmantelfläche an der Außenmantelfläche des Kardangehäuses (9) anliegt.
